# EUROPÄISCHE PATENTSCHRIFT

(11) **EP 0 707 740 B1**
(45) Veröffentlichungstag und Bekanntmachung des Hinweises auf die Patenterteilung: **27.11.1996**
(21) Anmeldenummer: 94918293.5
(22) Anmeldetag: 22.06.1994
(51) Int. Cl.: H01H 50/44, H01H 11/00

(54) **GERÄT MIT VIERBEINSPULE**
DEVICE WITH FOUR-LEGGED COIL
APPAREIL AVEC BOBINE A QUATRE BRANCHES

(30) Priorität: 07.07.1993 DE 4322648
(43) Veröffentlichungstag der Anmeldung: 24.04.1996
(73) Patentinhaber: SIEMENS AKTIENGESELLSCHAFT, 80333 München (DE)
(72) Erfinder: BRANDL, Wolfgang, D-92224 Amberg (DE); DREXLER, Johann, D-92421 Schwandorf (DE); KLIEMT, Wilfried, D-92224 Amberg (DE); KOPPMANN, Bardo, D-92700 Kaltenbrunn (DE); NAGEL, Roland, D-91058 Erlangen (DE); ZINNER, Reinhard, D-92439 Bodenwöhr (DE)
(86) Internationale Anmeldenummer: DE9400713
(87) Internationale Veröffentlichungsnummer: WO9502255

(56) Entgegenhaltungen:
- DE-A- 3 017 561
- GB-A- 633 394

## Beschreibung

Die Erfindung bezieht sich auf ein Schaltgerät, mit einer Vierbeinspule.

Ein solches Gerät ist z.B. in der DE-OS 30 17 561 offenbart. Hier handelt es sich um ein elektromagnetisches Schaltgerät, z.B. ein Schütz mit benachbarten Anschlußebenen und mit einem Spulenkörper, der in der hinteren Anschlußebene liegende Ansätze zur Herstellung eines Diagonalanschlusses aufweist. Der Spulenkörper ist mit zwei in Richtung der benachbarten Anschlußebenen weisenden Vorsprüngen zur Aufnahme von einsteckbaren Anschlußklemmen versehen. Deren Anschlußschrauben liegen in der der hinteren Anschlußebene benachbarten Anschlußebene. Durch diese Ausführung sind bei dem Schaltgerät die Spulenanschlußmöglichkeiten auf einfache Weise, im Hinblick auf Zahl der Anschlußebenen, optimiert. Damit ist es möglich, bei nicht ausreichenden Platzverhältnissen im Bereich der hinteren Anschlußebene anstelle der hier liegenden Diagonalanschlüsse die im Bereich der benachbarten vorderen Ebene liegenden zwei zusätzlichen Anschlußmöglichkeiten zur Herstellung eines Vertikalanschlusses für die Spulen zu verwenden. Der hier eingesetzte Spulenkörper ermöglicht eine einfache Umrüstung des Schaltgeräts, in dem lediglich in diesen Anschlußklemmen eingesteckt bzw. herausgenommen werden, ohne daß ein neuer Spulenkörper erforderlich ist. Bei der hier beschriebenen Vierbeinspule ist zur Verhinderung von Kurzschlüssen beim Anschluß an eine Spannungsversorgung darauf zu achten, daß die Anschlüsse nicht versehentlich verwechselt werden.

Die Erfindung zielt daher darauf ab, ein Gerät der obengenannten Art zu schaffen, bei dem der zum Kurzschluß führende fehlerhafte Anschluß vermieden wird. Dies wird bei dem obengenannten Gerät dadurch erreicht, daß dem ersten Wicklungsende der Vierbeinspule erste Steckplätze und ihrem zweiten Wicklungsende zweite Steckplätze zum elektrischen Anschluß an eine Versorgungsspannung zugeordnet sind, wobei die ersten Steckplätze verschieden von den zweiten Steckplätzen gestaltet sind, und das erste Wicklungsende durch Einschub einer ersten Anschlußklemme in einen der ersten Steckplätze und das zweite Wicklungsende durch Einschub einer zweiten Anschlußklemme in einen der zweiten Steckplätze kontaktiert ist. Weiterhin weist die erste Anschlußklemme eine dem ersten Steckplatz angepaßte Formkodierung und die zweite Anschlußklemme eine dem zweiten Steckplatz angepaßte Formkodierung auf. Weitere vorteilhafte Ausgestaltungen der Erfindung sind den Ansprüchen 2 bis 4 zu entnehmen.

Die Geräte nach beanspruchter Bauart bieten individuelle Anschlußmöglichkeit beim Kunden. Die beliebige Umsteckbarkeit der Anschlüsse ermöglicht einen freiwählbaren Anschluß, z.B. von Leistungsschaltern oder Überlastrelais an ein Schaltgerät unter Berücksichtigung der speziellen räumlichen Verhältnisse. Freie Steckplätze an einer Seite des Geräts sind z.B. zum Anschluß eines Beschaltungsbausteins nutzbar. Durch die Formkodierung der Anschlußklemmen wird eine sonst mögliche Verwechslung sicher ausgeschlossen.

Eine Ausführungsform der Erfindung wird im folgenden anhand einer Zeichnung näher erläutert. Es zeigen:
- FIG 1: ein Gerät mit einer Vierbeinspule und steckbaren Anschlußklemmen im Schnitt,
- FIG 2,3: ein Gerät mit Vierbeinspule und einseitig gesteckten Anschlußklemmen,
- FIG 4: ein Gerät mit einseitig gesteckten Anschlußklemmen und einem zusätzlich angeschlossenen Beschaltungsbaustein,
- FIG 5,6: formkodierte Anschlußklemmen.

In FIG 1 ist in einer Schnittdarstellung andeutungsweise ein Gehäuse 6 eines Gerätes, z.B. eines Schaltgerätes, mit einer Vierbeinspule 1 dargestellt, die ein erstes Wicklungsende 2 und ein zweites Wicklungsende 3 aufweist. Vom ersten Wicklungsende 2 gibt es elektrische Zuleitungen zu zwei ersten Steckplätzen 4 und vom zweiten Wicklungsende 3 sind elektrische Zuleitungen zu zwei zweiten Steckplätzen 5 vorhanden, die jeweils an der Außenwand des Gehäuses 6 vorgesehen sind. Die Steckplätze 4 und 5 sind zu ihrer Unterscheidung verschieden gestaltet. Der Anschluß des Geräts erfolgt über zwei spezielle Anschlußklemmen A1 und A2 mit einer bestimmten an die Steckplätze 4, 5 angepaßten Formkodierung, so daß der Anschluß A1 nur in einen der Steckplätze 4 und der Anschluß A2 nur in einen der Steckplätze 5 steckbar ist. Damit ergibt sich neben der in FIG 1 dargestellten Anordnung der diagonal gegenüberliegenden Anschlüsse A1 und A2 die Möglichkeit, die Anschlüsse, wie in FIG 2,3 gezeigt, nur einseitig, z.B. an der Unterseite oder an der Oberseite des Geräts, einzustecken. Somit kann, wie in FIG 2,3 angedeutet, die jeweils gegenüberliegende freie Seite bei einer Modulbauweise dazu genutzt werden, z.B. einen Leistungsschalter oder ein Uberlastrelais anzuordnen.

Gemäß FIG 4 bietet die Erfindung außerdem die Möglichkeit, die noch freien Steckplätze 4, 5 auf einer Seite des Geräts zum Anschluß, z.B. eines Beschaltungsbausteins 7, zu nutzen.

In FIG 5,6 ist eine mögliche Gestaltungsform der formkodierten Anschlüsse A1 und A2 gezeigt. Die quaderförmigen Anschlußklemmen A1 und A2 unterscheiden sich lediglich dadurch, daß bei der einen die Seite rechtsseitig vom leitenden Mittelstück durch einen Steg verlängert ist (FIG 5), während es bei der anderen Anschlußklemme die gegenüber dem leitenden Mittelstück in der Ansicht links liegende Seite (FIG 6) ist.

## Patentansprüche

1. Schaltgerät mit einer Vierbeinspule (1), derem ersten Wicklungsende (2) erste Steckplätze (4) und derem zweiten Wicklungsende (3) zweite Steckplätze (5) zum elektrischen Anschluß an eine Versorgungsspannung zugeordnet sind, wobei die ersten Steckplätze (4) verschieden von ihren zweiten Steckplätzen (5) gestaltet sind und das erste Wicklungsende (2) durch Einschub einer ersten Anschlußklemme (A1) in einen der ersten Steckplätze (4) und das zweite Wicklungsende (3) durch Einschub einer zweiten Anschlußklemme (A2) in einen der zweiten Steckplätze (5) kontaktiert ist und wobei die erste Anschlußklemme (A1) eine dem ersten Steckplatz (4) angepaßte Formkodierung und die zweite Anschlußklemme (A2) eine dem zweiten Steckplatz (5) angepaßte Formkodierung aufweist.

2. Gerät nach Anspruch 1,
**dadurch gekennzeichnet**,
daß an zwei Seiten des Geräts jeweils mindestens ein erster (4) und ein zweiter Steckplatz (5) vorgesehen sind.

3. Gerät nach Anspruch 1 oder 2,
**dadurch gekennzeichnet**,
daß jeweils an der Ober- und Unterseite des Gerätes bezogen auf seine Einbaulage mindestens ein erster (4) und ein zweiter Steckplatz (5) vorgesehen sind.

4. Gerät nach einem der vorangehenden Ansprüche,
**dadurch gekennzeichnet**,
daß an einer Seite des Geräts über einen ersten (4) und einen zweiten Steckplatz (5) ein Beschaltungsbaustein (7) anschließbar ist.

## Claims

1. Switching device, having a four-legged coil (1) whose first winding end (2) is assigned first plug-in locations (4) and whose second winding end (3) is assigned second plug-in locations (5) for electrical connection to a supply voltage, the first plug-in locations (4) being designed differently from its second plug-in locations (5), and the first winding end (2) being made contact with by pushing a first connecting terminal (A1) into one of the first plug-in locations (4), and the second winding end (3) being made contact with by pushing a second connecting terminal (A2) into one of the second plug-in locations (5), and the first connecting terminal (A1) having shape coding which is matched to the first plug-in location (4), and the second connecting terminal (A2) having shape coding which is matched to the second plug-in location (5).

2. Device according to Claim 1, characterized in that at least one first plug-in location (4) and one second plug-in location (5) are provided in each case on two sides of the device.

3. Device according to Claim 1 or 2, characterized in that at least one first plug-in location (4) and one second plug-in location (5) are provided in each case on the top and bottom of the device, related to its installed position.

4. Device according to one of the preceding claims, characterized in that a circuit module (7) can be connected to one side of the device via a first plug-in location (4) and a second plug-in location (5).

## Revendications

1. Appareil de coupure comportant une bobine (1) à quatre branches à la première extrémité (2) d'enroulement de laquelle sont associés des premiers emplacements (4) d'enfichage et à la deuxième extrémité (3) d'enroulement de laquelle sont associés des deuxièmes emplacements (5) d'enfichage pour le raccordement électrique à une tension d'alimentation, les premiers emplacements (4) d'enfichage étant agencés différemment de ses deuxièmes emplacements (5) d'enfichage et la première extrémité (2) d'enroulement étant mise en contact en enfonçant une première borne (A1) de raccordement dans un des premiers emplacements (4) d'enfichage et la deuxième extrémité (3) d'enroulement étant mise en contact en enfonçant une deuxième borne (A2) de raccordement dans un des deuxièmes emplacements (5) d'enfichage, et la première borne (A1) de raccordement comporte un codage de forme adapté au premier emplacement (4) d'enfichage et la deuxième borne (A2) de raccordement comporte un codage de forme adapté au deuxième emplacement (5) d'enfichage.

2. Appareil suivant la revendication 1, caractérisé en ce qu'il est prévu de deux côtés de l'appareil au moins un premier emplacement (4) d'enfichage et un deuxième emplacement (5) d'enfichage.

3. Appareil suivant la revendication 1 ou 2, caractérisé en ce qu'il est prévu du côté supérieur et du côté inférieur de l'appareil rapporté à sa position de montage au moins un premier emplacement (4) d'enfichage et un deuxième emplacement (5) d'enfichage.

4. Appareil suivant une des revendications précédentes, caractérisé en ce qu'un module (7) de câblage peut être raccordé d'un côté de l'appareil par l'intermédiaire d'un premier emplacement (4) d'enfichage et d'un deuxième emplacement (5) d'enfichage.
